# FASCICULE DE BREVET EUROPEEN

(11) **EP 2 664 888 B1**
(45) Date de publication et mention de la délivrance du brevet: **08.06.2016**
(21) Numéro de dépôt: 13002205.6
(22) Date de dépôt: 25.04.2013
(51) Int. Cl.: F41A 3/12, F41A 3/20, F41A 3/78

(54) **ARME À FEU À RÉARMEMENT AMÉLIORÉ**
FEUERWAFFE MIT VERBESSERTEM LADEMECHANISMUS
FIREARM WITH IMPROVED REARMING

(30) Priorité: 14.05.2012 BE 201200318
(43) Date de publication de la demande: 20.11.2013
(73) Titulaire: Browning International Société anonyme, 4040 Herstal (BE)
(72) Inventeur: Dumortier, Thierry, 4680 Hermee (BE); Dodrimont, Claude, 4653 Bolland (BE)
(74) Mandataire: Donné, Eddy

(56) Documents cités:
- EP-A1- 2 369 289
- DE-C- 211 157
- FR-A- 979 941
- GB-A- 191 209 914
- Anonymous: "Constant Force Springs - Assembly for saddle mounting", Lesjofors , XP002690515, Extrait de l'Internet: URL:http://catalog.lesjoforsab.com/pdf/en/ chapters/112-118_EN.pdf [extrait le 2013-01-17]

## Description

L'invention se rattache au secteur technique des armes à feu et notamment des carabines à répétition à réarmement manuel ou automatique.

Une telle arme à feu comprend généralement une carcasse; un canon monté avec une extrémité sur la carcasse; dans cette extrémité une chambre pour loger une cartouche; une culasse munie d'une manette d'armement et montée d'une manière coulissante dans la carcasse dans le prolongement du canon entre une position ouverte permettant de charger une cartouche dans la chambre du canon et une position fermée en butée contre le canon; un verrou solidaire de la culasse permettant de verrouiller la cartouche dans la chambre; et au moins un ressort de rappel pour rappeler la culasse vers sa position fermée.

L'armement d'une telle carabine se fait par le mouvement d'arrière en avant de la culasse, c'est-à-dire de la position ouverte de la culasse vers la position fermée de la culasse sous l'effet du ressort de rappel.

Ce mouvement de la culasse entraine une nouvelle cartouche du chargeur ou une nouvelle cartouche placée manuellement devant la chambre du canon pour l'introduire dans la chambre. Ce mouvement entraine également la rotation du verrou pour verrouiller la cartouche dans la chambre avant le tir.

Le mouvement inverse d'avant en arrière de la culasse, c'est-à-dire le mouvement de recul, assure le déverrouillage de la cartouche dans la chambre du canon et l'extraction hors de la chambre de cette cartouche afin de pouvoir chambrer éventuellement une nouvelle cartouche ou afin de permettre l'entretien de l'arme.

Le mouvement de recul de la culasse peut être commandé d'une manière manuelle en actionnant sur la manette d'armement pour vider l'arme ou pour alimenter une nouvelle cartouche dans la chambre ou d'une manière automatique ou semi-automatique en utilisant la pression des gaz développée par combustion de la poudre dans la cartouche lors d'un tir.

Pour commander le mouvement de recul, l'utilisateur doit vaincre la force de traction du ressort de rappel.

Dans les armes connues, le ressort de rappel est un ressort classique de compression dont la résistance au mouvement de recul augmente progressivement lors du mouvement de recul vers l'arrière, nécessitant un effort grandissant.

Cet effort grandissant entraine généralement un manque de confort et une perte de stabilité entre les tirs.

La demande de brevet GB09914 de 1912 concerne un fusil utilisant un ressort de rappel pour la culasse, fixé avec une extrémité à la culasse et avec l'autre extrémité sur un axe fixe, sous forme d'un ressort de torsion formé par un ruban plat enroulé sous forme d'une spirale autour de l'axe, les spires n'étant pas en contact mutuel pour permettre le ressort d'exercer une force de torsion.

Le ressort de rappel décrit dans la demande GB09914 est compliqué à réaliser, la section transversale du ruban du ressort n'étant pas constante. La force de traction exercée par ce ressort n'est pas constante non plus.

L'invention a pour but de pallier à ces désagréments et de procurer un dispositif de réarmement simple et sécuritaire lorsque la culasse mobile retourne automatiquement à sa position fermée dès qu'elle n'est plus retenue par le tireur via la manette d'armement.

Ce but est atteint selon l'invention par une arme à feu comme décrite ci-avant avec la caractéristique que le ressort de rappel est un ressort de traction du type dit à force constante qui est monté entre la culasse et un support fixe par rapport à la carcasse et le canon.

Contrairement à l'utilisation d'un ressort classique de compression, la particularité du ressort de force constante est que l'utilisateur ressent une résistance constante lors du recul de la culasse pour désarmer l'arme, ce qui se traduit par un plus grand confort d'utilisation et une stabilité plus grande entre les tirs.

Le ressort de rappel de force constante est composé de préférence d'un ruban plat enroulé sur lui-même autour d'un axe d'enroulement transversal à l'axe du canon sous forme d'une spirale plate avec des spires jointives en contact mutuel.
Lors du mouvement de recul de la culasse, la spirale se déroule toute en pouvant tourner librement autour de son axe d'enroulement, l'extrémité libre intérieure du ressort de rappel n'étant pas retenue en rotation, ce qui implique une force de retenue quasi constante pour résister au déroulage.
D'une manière préférentielle, le ressort est monté sur une bobine de manière à pouvoir pivoter librement autour d'un axe transversal monté dans le boîtier, l'extrémité extérieure du ressort étant fixée au canon, de préférence au niveau du support de garde main dont le canon est généralement pourvue.
L'extrémité extérieure du ressort peut être fixé au canon au moyen d'un axe de localisation qui s'étend parallèle à l'axe du canon et dans un alésage de centrage pourvu dans le boitier quand celui-ci se situe en position fermée. L'ensemble culasse-boitier est ainsi centré chaque fois qu'une cartouche est chargée dans la chambre du canon.
En fonction de la force exigée pour charger une cartouche dans la chambre et en fonction de l'encombrement disponible dans le garde-main on peut utiliser plusieurs ressorts de force constante dont les forces sont cumulées.

Selon l'invention, le ressort est confiné dans un boitier qui est solidaire de la culasse et qui est monté d'une manière coulissante dans le garde main au moyen d'au moins une branche de glissière reliant le boitier à la culasse.

De cette façon le ressort est protégé contre toute infiltration de saletés pouvant entraver son bon fonctionnement et permet une construction compacte de l'arme.

Pour plus de clarté, un exemple de réalisation d'une arme à feu à réarmement amélioré selon l'invention est décrit ci-après à titre illustratif et non restrictif, référence étant faite aux dessins annexés dans lesquels:
La figure 1 représente schématiquement une vue éclatée d'une arme à feu selon l'invention avec la culasse dans un position fermée;
la figure 2 représente l'arme à feu de la figure 1 assemblée et partiellement en coupe;
la figure 3 montre une vue en perspective de la partie indiquée par F3 dans la figure 2 dans un état démonté;
la figure 4 représente à plus grande échelle la partie indiquée par le cadre F4 dans la figure 2;
la figure 5 est une coupe longitudinale de l'arme à feu de la figure 2 mais dans une position de recul de la culasse.

L'arme à feu 1 représentée dans les figures comme exemple est une carabine à verrou linéaire comprenant essentiellement:
- une carcasse 2;
- une sous-garde 3 qui est montée partiellement dans la carcasse 2 et qui comprend un mécanisme de percussion non-représenté qui est actionné par une détente 4;
- une crosse 5 montée à une extrémité de la carcasse 2;
- un canon 6 monté sur l'autre extrémité de la carcasse 2 avec un axe longitudinal X-X';
- une chambre de munition 7 dans l'extrémité du canon 6 qui est montée sur la carcasse 2 et pouvant loger une cartouche;
- une culasse ou glissière mobile 8 munie d'une manette d'armement 9 et montée d'une manière coulissante dans la carcasse 2 dans le prolongement de l'axe X-X' du canon 6 entre une position fermée en butée contre le canon 6 comme représentée dans la figure 2 et une position reculée comme représentée dans la figure 5 permettant de charger une cartouche dans la chambre 7;
- un verrou 10 solidaire de la culasse permettant de verrouiller la cartouche dans la chambre par le mouvement linéaire de la culasse;
- un garde-main 11 fixé au canon 6 par l'intermédiaire d'un support de garde-main 12;
- un boîtier 13 relié à la culasse 8 au moyen de deux branches de glissières 14, le boitier 13 pouvant coulisser dans le garde main sous l'action du mouvement linéaire de la culasse, le garde main 11 couvrant le boitier 13 et les branches de glissières 14;
- deux ressorts de rappel 15 dit à force constante confinés dans le boitier 13 et reliant l'ensemble culasse 8 et boitier 13 avec le support fixe de garde-main 12.

Dans le cas de l'exemple représenté, chaque ressort 15 de rappel est composé d'un ruban plat 16 à section rectangulaire constante et enroulé sur lui-même autour d'un axe d'enroulement Y-Y' transversale perpendiculaire à l'axe du canon 6, sous forme d'une spirale plate avec les spires proches l'un de l'autre ou en contact mutuel.

Chaque ressort de rappel 15 est monté sur une bobine 17 de manière pivotante autour d'un axe transversal 18 coaxial avec l'axe d'enroulement Y-Y' perpendiculaire à l'axe X-X' de canon 6 et au plan de symétrie général de l'arme 1 de manière à ce que l'extrémité libre intérieure 19 du ressort 15 puisse pivoter librement autour de l'axe Y-Y'.

L'extrémité libre extérieure 19' de chaque ressort 15 est pliée sous un angle et est pourvue d'un passage pour un axe de localisation 21 qui est pourvu d'une tête 22 à plus grand diamètre qui est logée dans un alésage du support de garde main 12 et qui est maintenue en place par une vis de blocage 24.

L'extrémité libre 19' des ressorts 15 sont fixées au canon au moyen d'une plaque de maintien 25 qui est glissée sur l'axe de localisation 21 et qui est maintenue en place par un circlips de retenue 26.

L'axe de localisation 21 s'étend parallèle à l'axe X-X' du canon 6 en face d'un alésage de centrage 27 du boitier 13, l'axe de localisation 21 étant pourvu d'une entrée conique 28.

L'arme à feu peut être munie avec un chargeur 29 montré d'une manière schématisée en pointillé dans la figure 5, pouvant contenir une série de cartouches et permettant de recharger une par une les cartouches par un mouvement de va et vient de la culasse.

Un levier d'arrêt de culasse est monté de manière pivotante dans la carcasse arrêtant la culasse dans une position de blocage arrière via les branches de glissière lorsque le chargeur 29 est dépourvu de cartouches.

Le fonctionnement d'une arme selon l'invention est analogue au fonctionnement d'une arme classique.

Lorsqu'une cartouche a été tirée, le tireur, dans le cas d'une carabine à réarmement manuel, doit faire reculer la culasse 8 en agissant sur la manette d'armement 9.

Ce faisant, la douille de la cartouche tirée est extraite de la chambre 7 et est éjectée. Les ressorts de rappel 15 sont en même temps déroulés et mis sous tension constante.

La force nécessaire pour faire reculer la culasse 8 sera principalement constante, grâce au choix des ressorts de rappel 15 dit à force constante, ce qui donne un plus grand confort au tireur.

Pour charger une nouvelle cartouche du chargeur il suffit que le tireur relâche la manette d'armement pour relancer la culasse 2 dans la direction du canon 6 sous l'effet de traction des ressorts 15 déroulés qui exercent une force de traction cumulée sur le boitier et donc sur la culasse via les branches de glissières 14.

Vers la fin du mouvement de la culasse 8 en direction du canon 6, l'axe de localisation 21 entre dans l'entrée conique 28 de l'alésage de centrage 27 du boitier 13, favorisant le centrage du boitier 13 dans le garde-main 11.

Il est clair que l'invention n'est pas limitée aux armes manuelles et à réarmement linéaire.

Il est clair aussi que les ressorts 15 peuvent être montés en sens inverse en montant la partie enroulée sur les bobines 17 d'une manière fixe par rapport au canon 6 et à la culasse 8 et en fixant l'extrémité libre des ressorts 15 directement ou indirectement à la culasse 8.

La présence d'une bobine 17 et d'un axe 18 n'est pas obligatoire. Les ressorts 15 peuvent être retenus dans le boitier 13 par d'autres moyens, par exemple en étant confinés dans une volute formée par le boitier 13.

Il est évident qu'un seul ressort 15 peut suffire dans certains cas ou qu'il faudra appliquer plus de deux ressorts 15.

Les ressorts 15 dits à force constante ne doivent pas nécessairement être réalisés par des ressorts sous forme d'un ruban plat embobiné.

Il n'est d'ailleurs pas exclu de combiner des ressorts de différents types dans un ensemble pour réaliser un ressort à résistance globalement constante ou de combiner les ressorts 15 dits à force constante avec des types de ressorts hélicoïdaux classiques à résistance progressive.

## Revendications

1. Arme à feu comprenant une carcasse (2); un canon (6) monté avec une extrémité sur la carcasse (2); dans cette extrémité une chambre (7) pour loger une cartouche; une culasse (8) munie d'une manette d'armement (9) et montée d'une manière coulissante dans la carcasse (2) dans le prolongement du canon (6) entre une position ouverte permettant de charger une cartouche dans la chambre (7) du canon (6) et une position fermée en butée contre le canon (6); un verrou (10) solidaire de la culasse (8) permettant de verrouiller la cartouche dans la chambre (7); au moins un ressort de rappel (15) pour rappeler la culasse (8) vers sa position fermée, le ressort de rappel (15) étant un ressort de traction du type dit à force constante qui est monté entre la culasse (8) et un support (12) fixe par rapport à la carcasse et le canon, **caractérisée en ce que** le ressort de rappel (15) est monté sur ou dans un boitier (13) qui est solidaire de la culasse (8) et **en ce que** l'arme est pourvue d'un garde main (11) et que le boitier (13) est monté d'une manière coulissante dans le garde main (11) au moyen d'au moins une branche de glissière (14) reliant le boitier (13) avec la culasse (8).

2. Arme à feu selon la revendication 1, **caractérisée en ce que** le ressort de rappel (15) est monté sur une bobine (17) pouvant pivoter autour d'un axe transversale (18) perpendiculaire à l'axe (X-X') du canon (6).

3. Arme à feu selon la revendication 1, **caractérisée en ce qu'**une extrémité libre (19') du ressort de rappel (15) est fixée à une plaque de maintien (25) qui est solidaire du canon (6).

4. Arme à feu selon la revendication 3, **caractérisée en ce que** la plaque de maintien (25) susdite est solidaire d'un support garde main (12) fixé sur le canon (6).

5. Arme à feu selon la revendication 4, **caractérisée en ce que** l'extrémité libre (19') susmentionnée du ressort de rappel (15) est pourvue d'un passage (20) pour un axe de localisation (21) qui est fixé au support de garde main (12) et qui retient la plaque de maintien (25) en place.

6. Arme à feu selon la revendication 5, **caractérisée en ce que** l'axe de localisation (21) est pourvu d'une tête (22) à plus grand diamètre qui est logée dans un alésage (23) du support de garde main (12) et qui est maintenue en place par une vis de blocage (24).

7. Arme à feu selon la revendication 6, **caractérisée en ce que** l'axe de localisation (21) s'étend parallèle à l'axe X-X' du canon (6) et **en ce que** le boitier (13) est pourvu d'un alésage de centrage (27) dans le prolongement de l'axe de localisation (21).

8. Arme à feu selon la revendication 7, **caractérisée en ce que** l'alésage de centrage (27) est pourvu d'une entrée conique (28).

9. Arme à feu selon la revendication 1, **caractérisée en ce que** 'elle comprend au moins deux ressorts (15) de traction du type dit à force constante agissant dans le même sens sur la culasse (8).

10. Arme à feu selon l'une quelconque des revendications 1 à 9, **caractérisée en ce qu'**elle est pourvue d'un chargeur (29) et d'un levier d'arrêt de culasse (30) monté de manière pivotante dans la carcasse (2), arrêtant la culasse (8) dans une position de blocage reculée via les branches de glissière (14) lorsque le chargeur (29) est dépourvu de cartouches.

## Patentansprüche

1. Feuerwaffe mit einem Gehäuse (2); einem Gewehrlauf (6)der am einen Ende auf das Gehäuse (2) aufgeschraubt ist; an diesem Ende ist eine Kammer (7) für eine Kartusche; ein Verschluss (8) mit einem Auslöser (9), der verschiebbar auf dem Gehäuse (2) in der Verlängerung des Gewehrlaufs (6) zwischen eine offenen Position angebracht ist, die es erlaubt, die Kartusche in die Kammer (7) des Gewehrlaufs (6) zu laden und einer bis zum Anschlag gegen den Gewehrlauf (6) geschlossenen Position; Ein fest am Zylinderkopf (8) verbundener Riegel (10) erlaubt das verriegeln der Kartusche in der Kammer (7); zumindest ein Federrücklauf (15), um den Zylinderkopf (8) zurückzuziehen in Richtung der geschlossenen Position, der Federrücklauf (15) ist eine Zugfeder des besagten Typs mit konstanter Kraft, welcher zwischen den Zylinderkopf (8) und den Handschutzträger (12) angebracht wird, gegenüber dem Gehäuse und dem Gewehrlauf, **gekennzeichnet dadurch, dass** der Federrücklauf (15) auf oder in einem Kasten (13) angebracht wird, der fest mit dem Verschluss (8) verbunden ist und in welchem die Waffe mit einem Handschutz (11) ausgestattet ist und.der Kasten (13) wird verschiebbar auf dem Handschutz (11), mindestens mittels den Armen der Laufschiene (14) angebracht, die den Kasten (13) an den Zylinderkopf (8) anbindet.

2. Feuerwaffe gemäß Patentanspruch 1, **gekennzeichnet dadurch, dass** der Federrücklauf (15) auf eine Spule (17) montiert ist, die sich um die Querachse (18), senkrecht auf die Achse (X-X') des Gewehrlaufs (6) drehen kann.

3. Feuerwaffe gemäß dem Patentanspruch 1, **gekennzeichnet dadurch, dass** ein freies Ende (19) des Federrücklaufs (15) auf einer Halteplatte (25) befestigt ist, die fest mit dem Gewehrlauf (6) verbunden ist.

4. Feuerwaffe gemäß dem Patentanspruch 3, **gekennzeichnet dadurch, dass** die oben genannte Halteplatte (25) fest mit einem Handschutzträger (12), der auf dem Gewehrlauf (6) befestigt ist.

5. Feuerwaffe gemäß dem Patentanspruch 4, **gekennzeichnet dadurch, dass** das oben erwähnte freie Ende (19') des Federrücklaufs (15) mit einem Durchlauf (20) via einer Lokalisierungsachse (21) ausgestattet ist, die auf den Handschutzträger (12) angebracht ist und die Halteplatte (25) in Position hält.

6. Feuerwaffe gemäß dem Patentanspruch 5, **gekennzeichnet dadurch, dass** die Lokalisierungsachse (21) mit einem Kopfstück (22) größtmöglichen Durchmessers ausgestattet ist, der sich in der Bohrung (23) des Handschutzträgers (12) befindet und der mittels einer Befestigungsschraube (24) in Position gehalten wird.

7. Feuerwaffe gemäß dem Patentanspruch 6, **gekennzeichnet dadurch, dass** die Lokalisierungsachse (21) sich parallel zur Gewehrlaufachse X-X' (6) verlängert und der Kasten (13) mit einer Zentrierungsbohrung (27) in der Verlängerung der Lokarisierungsachse (21) ausgestattet ist.

8. Feuerwaffe gemäß dem Patentanspruch 7, **gekennzeichnet dadurch, dass** die Zentrierungsbohrung (27) mit einem konischen Eingang (28) versehen ist.

9. Feuerwaffe gemäß dem Patentanspruch 1, **gekennzeichnet dadurch, dass** dieser aus mindestens zwei Zugfedern (15) des besagten Typs besteht, die mit konstanter Kraft auf dieselbe Art auf den Zylinderkopf (8) einwirkt.

10. Feuerwaffe gemäß welchem ein jeglicher der Patentansprüche 1 bis 9 **dadurch gekennzeichnet sind, dass** dieser aus einem Ladegerät (29) und einem Sperrhebel des Zylinderkopfs (30) besteht, der verdrehbar auf das Gehäuse (2) montiert ist in einer zurückgeschobenen Sperrposition durch die Teilführungen (14) wenn das Ladegerät (29) keine Kartuschen mehr hat.

## Claims

1. Firearm comprising a receiver (2); a barrel (6) mounted with one end on the receiver (2); in this end a chamber (7) to house a cartridge; a breech (8) equipped with a loading lever (9) mounted, in a way so that it can slide in the receiver (2) in the prolongation of the barrel (6) between an open position enabling a cartridge to be loaded into the chamber (7) of the barrel (6) and a closed position pressed against the barrel (6); a bolt (10) associated with the breech (8) enabling the cartridge to be locked in the chamber (7); at least one return spring (15) to return the breech (8) to its closed position, the return spring (15) being a tension spring of the 'Constant-force' type that is mounted between the breech (8) and a fixed support (12) with respect to the receiver and the barrel, **characterised in that** the return spring (15) is mounted on or in a housing (13) that is associated with the breech (8) and **in that** the weapon is provided with a forend (11) and **in that** the housing (13) is mounted in a way so that the housing can slide in the forend (11) by means of at least one side runner (14) connecting the housing (13) to the breech (8).

2. Firearm according to claim 1, **characterised in that** the return spring (15) is mounted on a bobbin (17) rotatable around a transverse shaft (18) which is perpendicular to the axis (X-X') of the barrel (6).

3. Firearm according to claim 1, **characterised in that** a free end (19') of the return spring (15) is affixed to a holding plate (25) that is associated with the barrel (6).

4. Firearm according to claim 3, **characterised in that** the above-mentioned holding plate (25) is associated with a forend support (12) affixed to the barrel (6).

5. Firearm according to claim 4, **characterised in that** the above mentioned free end (19') of the return spring (15) is provided with a passage (20) for a positioning shaft (21) that is affixed to the forend support (12) and which keeps the holding plate (25) in place.

6. Firearm according to claim 5, **characterised in that** the positioning shaft (21) is provided with a head (22) with a larger diameter that is housed in a hole (23) of the forend support (12) and which is kept in place by a locking screw (24).

7. Firearm according to claim 6, **characterised in that** the positioning shaft (21) extends parallel to the axis (X-X') of the barrel (6) and **in that** the housing (13) is provided with a centring hole (27) in the prolongation of the positioning shaft (21).

8. Firearm according to claim 7, **characterised in that** the centring hole (27) is provided with a conical entrance (28).

9. Firearm according to claim 1, **characterised in that** the firearm comprises at least two tension springs (15) of the 'constant force' type acting in the same direction on the breech (8).

10. Firearm according to any of the claims 1 to 9, **characterised in that** the firearm is equipped with a magazine (29) and a breech stop lever (30) mounted rotably in the receiver (2), stopping the breech (8) in a rear locked position via the side runners (14) when the magazine (29) is empty of cartridges.
